# FASCICULE DE BREVET EUROPEEN

(11) **EP 0 329 523 B1**
(45) Date de publication et mention de la délivrance du brevet: **15.06.1994**
(21) Numéro de dépôt: 89400335.9
(22) Date de dépôt: 07.02.1989
(51) Int. Cl.: F41G 7/26

(54) **Vecteur guidé de par faisceau laser et impulseurs pyrotechniques**
Durch Laserstrahl und pyrotechnische Impulsgeber geführter Vektor
Carrier guided by a laser beam and pyrotechnical thrusters

(30) Priorité: 12.02.1988 FR 8801684
(43) Date de publication de la demande: 23.08.1989
(73) Titulaire: THOMSON-BRANDT ARMEMENTS, 92516 Boulogne-Billancourt (FR)
(72) Inventeur: Arnaud, Philippe, F-75008 Paris (FR); Bernard, Marc, F-75008 Paris (FR)
(74) Mandataire: Benoit, Monique

(56) Documents cités:
- WO-A-87/03359
- US-A- 3 860 199
- US-A- 4 300 736
- PATENT ABSTRACTS OF JAPAN, vol. 8, no. 192 (P-298)[1629], 4 septembre 1984;& JP-A-59 81 710 (MITSUBISHI DENKI K.K.)

## Description

L'invention concerne un vecteur destiné à l'interception de cibles manoeuvrantes telles qu'avions, hélicoptères ou chars. Elle concerne également un système de guidage, par faisceau laser et impulseurs pyrotechniques d'un ou plusieurs tels vecteurs. On entend ici par vecteur un engin guidé, auto-propulsé ou non.

Différents systèmes de guidage sont connus dans lesquels le guidage est effectué soit entièrement dans le vecteur, à l'aide d'un auto-directeur, soit pour partie au sol, à l'aide d'une télécommande ou d'un faisceau laser.

Lorsqu'on souhaite réaliser un vecteur peu onéreux, l'utilisation d'un auto-directeur se trouve exclue.

Lorsque, donc, on réalise une partie du guidage au sol, les moyens de guidage situés dans le vecteur sont en général du type aérodynamique de sorte à réaliser un asservissement continu à la trajectoire idéale fournie par le sol.

Toutefois, les commandes nécessaires à un guidage aérodynamique sont assez complexes et, en outre, conviennent mal à certaines applications, notamment celles où les accélérations subies sont importantes et celles où les dimensions du vecteur sont réduites.

Le document US 3.860.199 décrit une méthode et un système pour guider un projectile en auto-rotation à l'aide d'un faisceau laser, consistant à lui imprimer, en un point donné de sa trajectoire, une déviation donnée pour la correction de cette trajectoire.

La présente invention a pour objet un système de guidage de vecteur qui utilise un faisceau d'énergie rayonnée, par exemple faisceau laser, poursuivant la cible à partir du poste de tir, par exemple au sol, et des impulseurs pyrotechniques disposés à bord du vecteur, ce dernier connaissant ainsi à tout instant sa position par rapport à la trajectoire idéale fournie par le faisceau laser ; le vecteur corrige sa trajectoire par déclenchement d'un impulseur pyrotechnique lorsque sa distance par rapport à la trajectoire idéale devient supérieure à une valeur seuil prédéfinie et lorsque sa vitesse radiale de rapprochement de cette trajectoire idéale est inférieure à un seuil prédéfini.

Plus précisément, l'invention a pour objet un vecteur tel que défini par la revendication 1.

D'autres objets, particularités et résultats de l'invention ressortiront de la description suivante, donnée à titre d'exemple non limitatif et illustrée par les dessins annexés, qui représentent :
- la figure 1, le schéma d'un vecteur selon l'invention ;
- la figure 2, un schéma explicatif du système selon l'invention appliqué au guidage d'un vecteur ;
- la figure 3, le schéma synoptique des moyens de guidage embarqués à bord du vecteur ;
- la figure 4, le schéma du système de guidage selon l'invention appliqué à plusieurs vecteurs.

Sur ces différentes figures, les mêmes références se rapportent aux mêmes éléments.

La figure 1 représente donc de façon schématique un mode de réalisation du vecteur selon l'invention.

Ce vecteur, repéré globalement V, comporte quatre parties, successivement d'avant en arrière :
- une partie avant T formant ogive, de forme aérodynamique ;
- une partie I_{P} dans laquelle sont disposés des impulseurs pyrotechniques, dont on a représenté les orifices 11, leurs dispositifs de mise à feu et leurs fils de commande ; les orifices 11 sont disposés dans une section droite du vecteur de sorte à exercer sur ce dernier des poussées susceptibles de modifier sa trajectoire ; elles sont de préférence sensiblement radiales et, également de préférence, passent sensiblement par le centre de gravité du vecteur ; un tel barillet d'impulseurs est par exemple décrit dans la demande de brevet français n^{o} 2 469 345 au nom de THOMSON-BRANDT ;
- une partie C_{E}, comportant la charge explosive du vecteur ;
- une partie arrière P_{E}, comportant principalement des moyens électroniques de guidage du vecteur en coopération avec les informations reçues du sol, couramment appelés "pilote", et un récepteur optique 31, disposé sur le culot du vecteur, détectant l'illumination de ce dernier par le faisceau laser de guidage.

Enfin, pour assurer sa stabilité aérodynamique, le vecteur comporte un empennage E, disposé à l'arrière.

Dans une variante de réalisation, non représentée, le vecteur comporte des moyens moteurs, assurant son auto-propulsion dans au moins une première phase de mise en vitesse de sa trajectoire. Ces moyens moteurs sont par exemple constitués comme décrit dans la demande de brevet français n^{o} 2.567.197 au nom de BRANDT-ARMEMENTS. Ils sont alors fixés à l'arrière du vecteur V et, éventuellement, largués à la fin de la première phase.

La figure 2 illustre schématiquement le système selon l'invention appliqué au guidage d'un vecteur.

Le vecteur est par exemple lancé par un poste de tir situé au sol, comportant des moyens de lancement (non représentés) et une tourelle de poursuite portant un laser L. Le vecteur, comme mentionné précédemment, peut être lancé par effet canon et/ou auto-propulsé dans une première phase de sa trajectoire. Il est de préférence en auto-rotation autour de son axe longitudinal, cette auto-rotation étant imprimée au vecteur soit par le canon, soit par l'angle de calage, par rapport à l'axe longitudinal, des ailettes formant l'empennage E.

Sur ce schéma, on a représenté le laser L émettant un faisceau balayant une fraction de l'espace dont la section, dans un plan normal à l'émission, est repérée B_{L} sur la figure ; la section B_{L} est appelée ci-après "plan laser". Le balayage s'effectue par exemple selon des lignes parallèles décrivant un carré de centre O, le point O étant situé sur un axe A_{L} joignant en permanence le laser L à une cible C, de vitesse V_{C}. Sur cette figure on a également représenté le vecteur sous forme d'une flèche V, située à un instant donné par exemple à une distance D de l'axe A_{L}.

Ainsi qu'il est connu, ce type de guidage par faisceau laser, également connu sous le nom anglo-saxon de "beam riding", s'effectue de la façon suivante : le faisceau laser balaye une portion de l'espace dont l'axe (A_{L}) est asservi sur la cible C et représente la trajectoire idéale du vecteur. Ce balayage s'effectue de sorte que, lorsque le vecteur est éclairé par le faisceau laser, il puisse en déduire sa position par rapport à l'axe A_{L} dans le plan B_{L}.

Selon l'invention, le pilote du vecteur ne déclenche une correction de trajectoire que lorsque la distance D qui le sépare de l'axe A_{L} est supérieure à une valeur seuil prédéfinie R, qui définit à un instant donné un cercle C_{L} de centre O, autour de l'axe A_{L}. En effet, l'utilisation d'impulseurs pyrotechniques, qui une fois mis à feu consomment la totalité de leur charge, conduit à une correction discontinue et pré-calibrée. Le déclenchement d'une correction dès que la distance D n'est plus nulle conduirait pour le vecteur à une trajectoire en zig-zag, puis une perte du vecteur une fois que tous les impulseurs auraient été utilisés. Selon l'invention, la correction n'est donc déclenchée que lorsque le vecteur s'est éloigné de l'axe A_{L} au moins d'une distance R et la charge des impulseurs est calibrée de sorte à maintenir le vecteur dans un cercle de rayon R, dans le plan B_{L}.

De plus, toujours selon l'invention, la correction à apporter n'étant pas indépendante de la vitesse radiale V_{R} de rapprochement du vecteur de l'axe A_{L}, une condition supplémentaire au déclenchement d'une correction de trajectoire est imposée : la correction n'est déclenchée que si la vitesse V_{R} est inférieure à un certain seuil Vₛ.

Dans une variante de réalisation, les impulseurs peuvent ne pas fournir tous la même poussée : ils sont alors choisis par le pilote du vecteur à la fois en fonction de leur position et de leur poussée, en fonction de la position du vecteur et de sa vitesse V_{R}.

Plus généralement, la mise en auto-rotation du vecteur permet d'effectuer une correction de trajectoire dans la direction voulue, en s'affranchissant de la position dans le vecteur des impulseurs non encore utilisés.

Il est à noter que la distance seuil R à partir de laquelle une correction de trajectoire peut être déclenchée peut être variable, pour un vecteur donné, en fonction de l'éloignement de la cible et/ou de son étendue.

Il est à noter également que, selon un processus connu sous le nom d'effet de zoom, le balayage du plan B_{L} par le faisceau laser peut s'effectuer de façon variable avec la distance vecteur-sol, de sorte que l'électronique embarquée n'ait pas de correction à effectuer sur la détermination de la grandeur D en fonction de cette distance vecteur-sol.

La figure 3 représente un schéma synoptique d'un mode de réalisation des moyens électroniques de guidage embarqués à bord du vecteur.

Sur la figure 3, on a représenté le récepteur optique 31 qui fournit à un calculateur 33 une indication d'éclairage ou de non éclairage du vecteur par le faisceau laser ; à partir de cette indication, le calculateur détermine la position du vecteur par rapport à l'axe A_{L}, connaissant la loi de balayage du plan B_{L} par le faisceau laser. Le calculateur 33 reçoit également, le cas échéant, la mesure de la position en roulis du vecteur, fournie par un dispositif 32 tel qu'un gyroscope. Il reçoit enfin, par exemple enregistrés dans une mémoire 34, les éléments constituant la loi de correction de trajectoire, à savoir le rayon R, la vitesse Vₛ, etc .

A partir de ces données, le calculateur 33 détermine la vitesse radiale Vᵣ du vecteur, compare sa distance D à l'axe A_{L} à la valeur seuil R, la vitesse Vᵣ à la valeur seuil Vₛ et, en fonction de la position du vecteur en roulis, en déduit ou non un ordre de mise à feu d'un impulseur pyrotechnique défini.

La figure 4 représente un mode de réalisation du système selon l'invention appliqué au guidage de plusieurs vecteurs, simultanément.

Sur cette figure, on retrouve le laser L dont l'axe du balayage est asservi sur la cible C. On a également représenté, le plan B_{L} et, cette fois, trois vecteurs repérés respectivement M₁, M₂ et M₃, dans le plan B_{L}.

Selon l'invention, chacun des vecteurs procède indépendamment l'un de l'autre à une correction de trajectoire et, ce, seulement lorsque les critères de distance et de vitesse sont remplis comme dans le cas d'un vecteur unique décrit figure 2. On a donc représenté, dans le plan B_{L}, un cercle autour de chaque vecteur, respectivement C_{L1}, C_{L2} et C_{L3} ; ces différents cercles peuvent avoir ou non le même rayon.

Sur la figure, chacun des cercles C_{L1} ... C_{L3} est centré sur l'axe A_{L} : il existe de la sorte des zones d'intersection. On estime toutefois que la probabilité pour que deux ou plusieurs vecteurs se trouvent simultanément dans une zone d'intersection est suffisamment faible pour pouvoir être négligée.

Dans une variante de réalisation, on peut bien entendu disposer les cercles C_{L} de sorte à éviter toute intersection.

On a ainsi décrit un système de guidage de vecteur qui est simple et peu onéreux, surtout au niveau du matériel embarqué, tout en présentant une grande probabilité d'impact sur cible dérobante. En outre, un dispositif de guidage par impulseurs pyrotechniques se prête aisément à la miniaturisation, permettant ainsi de réduire la masse du vecteur et, par suite, de prévoir des systèmes d'armes susceptibles de tirer plusieurs vecteurs simultanément.

La description faite ci-dessus l'a été, bien entendu, à titre d'exemple non limitatif. C'est ainsi, notamment, que le vecteur a été décrit comme lancé et guidé par un faisceau laser émis du sol, mais peut l'être à partir d'un poste de tir embarqué à bord d'un aéronef par exemple. De même, le système de guidage à partir du sol a été décrit comme recherchant l'alignement pur, à tout instant, avec la cible réelle, mais peut, dans une variante, rechercher l'alignement avec la position future de la cible, calculée (au sol) à partir de son vecteur vitesse et, ce, au moins en début de guidage. Egalement, le faisceau assurant le guidage a été décrit comme un faisceau laser, mais celui-ci peut être remplacé par tout faisceau d'énergie rayonnée, suffisamment fin pour remplir la fonction décrite, comme un pinceau d'énergie hyperfréquence dont la fréquence se situe dans la gamme utilisée pour les radars. Enfin, le faisceau laser a été décrit comme poursuivant directement la cible, mais il peut de façon analogue poursuivre la trajectoire idéale (calculée par ailleurs) dans le cas où la cible n'est pas visible : cas d'un système sol-sol par exemple.

## Revendications

1. Vecteur (V) guidé par un système de guidage en vue d'atteindre une cible, le système comportant un poste de tir, ce dernier comportant des moyens de lancement du vecteur et des moyens de poursuite de la cible et de guidage du vecteur à l'aide d'un faisceau d'énergie rayonnée fournissant au vecteur l'indication d'une trajectoire idéale (A_{L}), le vecteur comportant :
· des premiers moyens (Iₚ) susceptibles de fournir chacun une poussée modifiant la trajectoire du vecteur ;
· des deuxièmes moyens (31) de détection du faisceau d'énergie rayonnée ;
· des troisièmes moyens (P_{E}) de détermination, à partir de la détection précédente, de la position du vecteur par rapport à la trajectoire idéale fournie par le faisceau ;
· des quatrièmes moyens (P_{E}) de commande des premiers moyens,
le vecteur étant caractérisé par le fait que les premiers moyens sont des impulseurs pyrotechniques (11) et que les quatrièmes moyens commandent la mise à feu d'un impulseur pyrotechnique déterminé lorsque la distance (D) du vecteur à la trajectoire idéale est supérieure à un seuil (R) de distance prédéfini et lorsque la vitesse radiale (V_{R}) de rapprochement du vecteur de la trajectoire idéale est inférieure à un seuil de vitesse (V_{S}) prédéfini.

2. Vecteur selon la revendication 1, caractérisé par le fait qu'il comporte un empennage (E) dont les ailettes sont calées par rapport à l'axe longitudinal du vecteur de façon à assurer l'auto-rotation de ce dernier.

3. Vecteur selon l'une des revendications précédentes, caractérisé par le fait qu'il comporte des moyens de détermination de sa position en roulis, fournissant celle-ci aux moyens de commande de mise à feu d'un impulseur.

4. Vecteur selon l'une des revendications précédentes, caractérisé par le fait qu'il comporte en outre des moyens d'auto-propulsion.

5. Vecteur selon l'une des revendications précédentes, caractérisé par le fait que la poussée fournie par chacun des impulseurs pyrotechniques (11) passe sensiblement par le centre de gravité du vecteur (V).

6. Vecteur selon l'une des revendications précédentes, caractérisé par le fait que la poussée fournie par chacun des impulseurs pyrotechniques (11) est orientée sensiblement radialement par rapport au vecteur (V).

7. Vecteur selon l'une des revendications précédentes, caractérisé par le fait que la valeur seuil de distance (R) varie en fonction de la distance vecteur-cible et/ou en fonction de l'étendue de la cible.

## Claims

1. Carrier (V) guided by a guidance system with a view to reaching a target, the system including a firing post, the latter including means for launching the carrier and means for tracking the target and for guiding the carrier with the aid of a beam of radiated energy supplying the carrier with the indication of an ideal trajectory (A_{L}), the carrier including:
· first means (Iₚ) each capable of delivering a thrust altering the trajectory of the carrier;
· second means (31) for detecting the beam of radiated energy;
· third means (P_{E}) for determining the position of the carrier, on the basis of the preceding detection, with respect to the ideal trajectory supplied by the beam;
· fourth means (P_{E}) for control of the first means,
the carrier being characterized in that the first means are pyrotechnic thrusters (11) and that the fourth means control the firing of a pyrotechnic thruster determined when the distance (D) from the carrier to the ideal trajectory is greater than a predefined distance threshold (R) and when the radial speed (V_{R}) of approach by the carrier to the ideal trajectory is less than a predefined speed threshold (V_{S}).

2. Carrier according to Claim 1, characterized in that it includes an empennage (E) the winglets of which are set with respect to the longitudinal axis of the carrier so as to provide for the auto-rotation of the latter.

3. Carrier according to one of the preceding claims, characterized in that it includes means for determining its roll position, supplying the latter to the means for controlling firing of a thruster.

4. Carrier according to one of the preceding claims, characterized in that it further includes self-propulsion means.

5. Carrier according to one of the preceding claims, characterized in that the thrust supplied by each of the pyrotechnic thrusters (11) passes substantially through the centre of gravity of the carrier (V).

6. Carrier according to one of the preceding claims, characterized in that the thrust supplied by each of the pyrotechnic thrusters (11) is oriented substantially radially with respect to the carrier (V).

7. Carrier according to one of the preceding claims, characterized in that the distance threshold value (R) varies as a function of the carrier-target distance and/or as a function of the extent of the target.

## Patentansprüche

1. Geschoß (V), das von einem Führungssystem gelenkt wird, um ein Ziel zu erreichen, wobei das System einen Abschußposten enthält, der Mittel zum Abschuß des Geschosses und Mittel zur Verfolgung des Ziels und zur Führung des Geschosses mit Hilfe eines Energiestrahlungsbündels besitzt, die dem Vektor eine Angabe über die ideale Bahn (A_{L}) liefern, wobei das Geschoß enthält:
- erste Mittel (I_{P}), die je einen die Bahn des Geschosses verändernden Schubimpuls liefern können,
- zweite Mittel (31) zur Erfassung des Energiestrahlungsbündels,
- dritte Mittel (P_{E}) zur Bestimmung der Lage des Geschosses bezüglich der vom Strahl gelieferten idealen Bahn, aufgrund der vorhergehenden Erfassung,
- vierte Mittel (P_{E}) zur Steuerung der ersten Mittel, dadurch gekennzeichnet, daß die ersten Mittel pyrotechnische Impulsgeber (11) sind und daß die vierten Mittel die Zündung eines bestimmten pyrotechnischen Impulsgebers steuern, wenn der Abstand (D) des Geschosses von der idealen Bahn größer als ein vordefinierten Abstandsschwellwert (R) ist und wenn die Radialgeschwindigkeit (V_{R}) der Annäherung des Geschosses an die Idealbahn geringer als ein vorgegebener Geschwindigkeitsschwellwert (V_{S}) ist.

2. Geschoß nach Anspruch 1, dadurch gekennzeichnet, daß es ein Leitwerk (E) aufweist, dessen Flügel bezüglich der Längsachse des Geschosses so versetzt sind, daß sich eine Eigenrotation des Geschosses ergibt.

3. Geschoß nach einem der vorhergehenden Ansprüche, dadurch gekennzeichnet, daß es Mittel zur Bestimmung seiner Drehlage aufweist, die die Drehlage an die Steuermittel zum Zünden eines Impulsgebers meldet.

4. Geschoß nach einem der vorhergehenden Ansprüche, dadurch gekennzeichnet, daß es weiter Eigenantriebsmittel enthält.

5. Geschoß nach einem der vorhergehenden Ansprüche, dadurch gekennzeichnet, daß der von jedem der pyrotechnischen Impulsgeber (11) gelieferte Schubstoß im wesentlichen im Schwerpunkt des Geschosses (V) wirksam wird.

6. Geschoß nach einem der vorhergehenden Ansprüche, dadurch gekennzeichnet, daß der von jedem der pyrotechnischen Impulsgeber (11) gelieferte Schubstoß im wesentlichen radial bezüglich des Geschosses (V) ausgerichtet ist.

7. Geschoß nach einem der vorhergehenden Ansprüche, dadurch gekennzeichnet, daß der Entfernungsschwellwert (R) abhängig vom Abstand zwischen Geschoß und Ziel und/oder abhängig von der Ausdehnung des Ziels variiert.
